# FASCICULE DE BREVET EUROPEEN

(11) **EP 0 979 194 B1**
(45) Date de publication et mention de la délivrance du brevet: **06.02.2002**
(21) Numéro de dépôt: 98922902.6
(22) Date de dépôt: 29.04.1998
(51) Int. Cl.: B63B 7/00

(54) **ENGIN DE LOISIR NAUTIQUE MOTORISE**
MOTORISIERTES FREIZEIT-WASSERFAHRZEUG
WATER SPORT MACHINE

(30) Priorité: 30.04.1997 FR 9705421
(43) Date de publication de la demande: 16.02.2000
(73) Titulaire: OXOON S.A.R.L., 46200 La Chapelle Auzac (FR)
(72) Inventeur: Bellens, Marcel, 46200 Souillac (FR); Mauvigner, Franck, 94800 Villejuif (FR)
(74) Mandataire: Breesé, Pierre
(86) Numéro de dépôt international: FR9800869
(87) Numéro de publication internationale: WO9849047

(56) Documents cités:
- DE-A- 4 017 144
- FR-A- 2 215 348
- FR-A- 2 621 293
- FR-A- 2 664 205
- US-A- 3 146 587
- US-A- 3 391 669
- US-A- 4 044 704
- US-A- 4 138 963
- US-A- 4 239 013
- US-A- 4 459 117
- US-A- 4 792 282
- US-A- 4 964 821
- US-A- 5 081 947
- US-A- 5 282 437

## Description

La présente invention concerne un engin de loisir nautique motorisé.

Plus particulièrement, elle concerne les engins de plage de type "hydrojet".

L'art antérieur connaît, par exemple, la demande de brevet français N° 2 664 205 qui porte sur une embarcation à coque mixte avec carène rigide et boudin gonflable de flottabilité.

Les engins connus dans l'état de la technique sont adaptés à des pratiques sportives, par des utilisateurs avertis acceptant des coûts d'utilisation relativement élevés.

Ils ne sont pas adaptés à l'utilisation sous forme d'engins de plage, généralement en location. De tels engins doivent répondre à des contraintes bien particulières. En effet, de tels engins doivent être de construction très robuste pour présenter une fiabilité sans faille. Ils sont utilisés plusieurs heures par jours, par des utilisateurs peu soigneux. L'entretien et la maintenance doivent donc être réduits au minimum. Le coût de fonctionnement doit par ailleurs être faible, et l'autonomie importante. Cette solution pourrait être atteinte par une sous-motorisation. De tels engins seraient alors peu attractifs.

L'objet de la présente invention est de remédier à ces différents inconvénients, et de concilier les différentes contraintes, en proposant un engin de loisir nautique constitué par une coque munie d'un propulseur selon la revendication 1.

Le propulseur est un propulseur de type hydrojet associé à une hélice d'aspiration d'eau placée dans une boîte d'aspiration débouchant dans le fond de la coque, la sortie de la boîte d'aspiration débouchant dans une tuyère, la boîte d'aspiration comportant un élément d'admission composé d'une partie tubulaire intérieure et d'une embase présentant un disque de fixation sur le fond du châssis prolongée par une partie tubulaire, la liaison entre la partie tubulaire intérieure sur laquelle est solidarisée la tuyère, et la partie extérieure s'effectuant par un joint élastique assurant les fonction de fixation, de limitation de la transmission des vibrations et d'étanchéité.

Avantageusement, la coque présente une jante périphérique pour recevoir une enveloppe gonflable de forme annulaire. Selon une variante particulière, l'enveloppe gonflable présente une forme annulaire présentant à sa partie arrière une découpe pour le passage d'un segment rigide comprenant la tuyère directionnelle.

De préférence, le segment rigide est prolongé par un mât supportant un pare-soleil.

Selon une autre variante préférée, le propulseur est constitué par un moteur de faible puissance associé à une hélice d'aspiration d'eau placée dans une boîte d'aspiration débouchant dans le fond de la coque, la sortie de la boîte d'aspiration débouchant dans une tuyère présentant une section décroissante et une paroi hélicoïdale.

Avantageusement, l'hélice présente trois pâles en forme de rampes hélicoïdales prolongeant un moyeu sensiblement cylindrique.

Selon un mode de réalisation préféré, la tuyère présente dans la zone de forte section une prise d'eau pour le refroidissement du moteur.

L'invention sera mieux comprise à la lecture de la description qui suit, se référant à un exemple de réalisation non limitatif, illustré par les dessins annexés où :
- la figure 1 représente une vue de face de l'engin selon l'invention ;
- la figure 2 représente une vue arrière de l'engin ;
- la figure 3 représente une vue en perspective de l'enveloppe gonflable ;
- la figure 4 représente une vue éclatée du propulseur ;
- la figure 5 représente une vue en détail de la manette de commande ;
- la figure 6 représente une vue en coupe d'une variante de réalisation de la coque.

La figure 1 représente une vue de face de l'engin selon un exemple de réalisation de l'invention. Cet engin est constitué par un châssis en tôle d'acier emboutie ou en matière plastique moulée présentant une jante périphérique sur laquelle est montée une réserve de flottabilité annulaire (1). Cette réserve de flottabilité gonflable est divisée en plusieurs compartiments pour des questions de sécurité. Elle présente des lanières de manutention (2) facilitant le portage de l'engin. Le châssis est surmonté d'une coque rigide (3) en matière plastique moulée. Elle présente une partie avant (4) hémisphérique munie d'une trappe (8) pour le remplissage du réservoir d'essence. La partie médiane est abaissée et forme le repose-pied. Elle présente également une partie (6) surélevée formant les sièges. La partie arrière (9) forme un coffre divisé en un compartiment supérieur pour recevoir des accessoires ou des sacs de l'utilisateur, et un compartiment inférieur renfermant le propulseur. L'engin est surmonté par un pare-soleil (11). Il comporte par ailleurs une manette (12) pour commander la direction et le fonctionnement du propulseur.

La figure 2 représente une vue arrière de l'engin. La partie arrière (9) de la coque présente une trappe (12) permettant l'accès à un coffre de rangement. Dans l'exemple de réalisation décrit, le pare-soleil (11) est supporté par un mât (13) maintenu par une embase rigide (14) fixée sur le châssis. Les extrémités du réservoir de flottabilité (1) sont également fixées sur cette embase rigide (14). Cette embase présente une découpe pour la tuyère directionnelle (15).

La figure 3 représente une vue en détail de la réserve de flottabilité. Elle est constituée par un élément gonflable de forme général annulaire, dont la partie arrière présente une découpe (16) de forme complémentaire à l'embase rigide (14) qui vient s'adapter dans cette découpe. Les deux faces frontales (17, 18) viennent se fixer sur l'embase (14) par des boulons ou tout moyen équivalent.

Des sangles de portage (2) sont fixées sur la bordure de la réserve de flottabilité. Des valves (20) permettent le gonflage des différents compartiments.

La figure 4 représente une vue éclatée du groupe propulseur. Il comporte, outre un moteur thermique non représenté, une tuyère (21) et un élément d'admission d'eau (22).

L'élément d'admission (22) est formé par une pièce cylindrique montée sur le fond du châssis par des Silentbloc ou des moyens amortisseurs et propres à réduire le bruit et la transmission des vibrations. Dans l'exemple représenté, l'élément d'admission est composé d'une partie tubulaire intérieure (24) et d'une embase (25) présente un disque (26) de fixation sur le fond du châssis prolongé par une partie tubulaire (27). La liaison entre la partie tubulaire intérieure (24) sur laquelle est solidarisée la tuyère (21), et la partie extérieure (25) s'effectue par un joint élastique (28) assurant les fonctions de fixation, de limitation de la transmission des vibrations et d'étanchéité.

L'élément d'admission (22) s'ouvre sur le fond du châssis, selon une direction sensiblement perpendiculaire au fond, par l'intermédiaire d'une grille de protection (23). L'autre extrémité de l'élément d'admission (22) présente un collier (29) pour la fixation sur la tuyère (21).

A l'intérieur de l'élément d'admission (22) est placée une hélice (30) dont la forme évoque celle d'un hachoir à viande. Elle présente trois pâles hélicoïdales (31 à 33) soudées sur un moyeu (34) de forme cylindrique et de préférence conique divergent vers l'amont. Un axe de liaison (35) assure la liaison avec le moteur thermique. Cet axe de liaison traverse un guide (37) fixé sur la tuyère, et est maintenu par des roulements (36). La tuyère présente une entrée frontale, orientée vers le bas, et une sortie radiale, orientée vers l'arrière, perpendiculairement à la direction d'admission. Elle présente une section intérieure décroissante, et une paroi hélicoïdale entraînant une accélération du jet d'eau. Une prise latérale (40) disposée dans la zone de plus forte section, orientée selon une direction approximativement radiale, assure la circulation de l'eau de refroidissement du moteur thermique. Une autre prise (41) disposée sur la tubulure d'éjection (42) assure la fonction d'aspiration des eaux stagnant éventuellement au fond du châssis.

Une tuyère directionnelle (43) articulée sur l'extrémité de la tubulure d'éjection (42) assure l'orientation du jet dans le plan horizontal. Cette tuyère directionnelle (43) est commandée par le manche (12). La liaison est assurée par un câble unique.

La figure 5 représente une vue en détail de la manette de commande. La manette est constituée par une tige (50) munie à son extrémité d'une boule de commande (51). La tige (50) est articulée autour de deux axes perpendiculaires.

Le premier axe est défini par une coupelle hémisphérique (52) mobile par rapport à une embase hémisphérique (53) Cette embase présente une goulotte annulaire (55) pour le recueil des gouttes d'eau et des poussières. Cette goulotte s'ouvre sur la surface extérieure de la coque par une fente d'évacuation. L'embase est prolongée par une plaque de fixation (56) pour le montage sur la coque présentant à cet effet un trou circulaire.

Le deuxième axe est constitué par un pivot (58). L'extrémité (60) d'un câble est fixée sur la partie inférieure (61) de la tige. Le câble présente une gaine arrêtée par une butée (59). Ce câble est relié au bras de commande de l'accélérateur du moteur thermique.

Dans la direction perpendiculaire, la tige présente un deuxième point d'ancrage (62) d'un moyen de commande de la tuyère directionnelle.

La figure 6 représente une vue en coupe d'une variante de réalisation de la coque.

La coque est selon cette variante réalisée sous forme d'une structure rigide, par exemple par moulage d'un matériau tel que du P.V.C.

Cette coque présente un caisson extérieur annulaire (100) sur lequel est collée une couronne (101) alvéolée formant un amortisseur de chocs. Cette couronne présente une section en forme d'arc de cercle, et présente des canaux longitudinaux lui conférant une élasticité. Cette couronne (101) est réalisée par extrusion d'un matériau tel que du P.V.C.

L'invention est décrite dans ce qui précède à titre d'exemple non limitatif. Il est entendu que l'Homme du métier sera à même de réaliser différentes variantes sans pour autant sortir du cadre de l'invention, tel que revendiqué.

## Revendications

1. Engin de loisir nautique constitué par une coque rigide munie d'un propulseur **caractérisé en ce que** le propulseur est un propulseur de type hydrojet associé à une hélice d'aspiration d'eau placée dans une boîte d'aspiration débouchant dans le fond de la coque, la sortie de la boîte d'aspiration débouchant dans une tuyère, la boîte d'aspiration comportant un élément d'admission (22) composé d'une partie tubulaire intérieure (24) et d'une embase (25) présentant un disque (26) de fixation sur le fond du châssis prolongée par une partie tubulaire (27), la liaison entre la partie tubulaire intérieure (24) sur laquelle est solidarisée la tuyère (21), et la partie extérieure (25) s'effectuant par un joint élastique (28) assurant les fonction de fixation, de limitation de la transmission des vibrations et d'étanchéité.

2. Engin de loisir nautique selon la revendication 1, **caractérisé en ce que** la coque présente une jante périphérique pour recevoir une enveloppe de forme annulaire.

3. Engin de loisir nautique selon la revendication 1 ou 2 **caractérisé en ce que** l'enveloppe gonflable présente une forme annulaire présentant à sa partie arrière une découpe pour le passage d'un segment rigide comprenant la tuyère directionnelle.

4. Engin de loisir nautique selon la revendication 1 **caractérisé en ce que** le segment rigide est prolongé par un mât supportant un pare-soleil.

5. Engin de loisir nautique selon l'une quelconque des revendications précédentes **caractérisé en ce que** le propulseur est constitué par un moteur de faible puissance associé à une hélice d'aspiration d'eau placée dans une boîte d'aspiration débouchant dans le fond de la coque, la sortie de la boîte d'aspiration débouchant dans une tuyère présentant une section décroissante et une paroi hélicoïdale.

6. Engin de loisir nautique selon la revendication 5 **caractérisé en ce que** l'hélice présente trois pâles en forme de rampes hélicoïdales prolongeant un moyeu sensiblement cylindrique.

7. Engin de loisir nautique selon la revendication 6 **caractérisé en ce que** la tuyère présente dans la zone de forte section une prise d'eau pour le refroidissement du moteur.

8. Engin de loisir nautique selon l'une quelconque des revendications précédentes **caractérisé en ce que** la coque présente une jante périphérique pour recevoir une enveloppe gonflable, et **en ce que** le propulseur est un propulseur de type hydrojet constitué par un moteur de faible puissance associé à une hélice d'aspiration d'eau placée dans une boîte d'aspiration débouchant dans le fond de la coque, la sortie de la boîte d'aspiration débouchant dans une tuyère.

9. Engin de loisir nautique selon l'une quelconque des revendications précédentes **caractérisé en ce que** la manette de commande (12) est articulée sur une coupelle hémisphérique (52) mobile par rapport à une embase hémisphérique (53).

10. Engin de loisir nautique selon la revendication 9 **caractérisé en ce que** cette embase (53) présente une goulotte annulaire (55) pour le recueil des gouttes d'eau et des poussières.

## Patentansprüche

1. Freizeit-Wasserfahrzeug, bestehend aus einer starren Schale mit einem Antrieb, **dadurch gekennzeichnet, dass** der Antrieb ein Antrieb vom Typ Hydrojet ist, der mit einer Wasseransaugschraube verbunden ist, die in einem auf den Boden der Schale mündenden Ansauggehäuse angeordnet ist, wobei der Ausgang des Ansauggehäuses in eine Düse mündet und das Ansauggehäuse ein Einlasselement (22) enthält, das aus einem stutzenartigen inneren Teil (24) und einem Sockel (25) besteht, der eine Befestigungsscheibe (26) auf dem Boden des Rahmens enthält, verlängert durch einen stutzenartigen Teil (27), während die Verbindung zwischen dem inneren stutzenartigen Teil (24), auf dem die Düse (21) fest angebracht ist, und dem äußeren Teil (25) durch eine elastische Dichtung (28) hergestellt wird, die die Funktionen der Befestigung, der Begrenzung der Schwingungsübertragung und der Abdichtung übernimmt.

2. Freizeit-Wasserfahrzeug gemäß Anspruch 1, **dadurch gekennzeichnet, dass** die Schale am Rand eine Felge aufweist, um eine ringförmige Hülle aufzunehmen.

3. Freizeit-Wasserfahrzeug gemäß Anspruch 1 oder 2, **dadurch gekennzeichnet, dass** die aufblasbare Hülle ringförmig ist und an ihrer Rückseite einen Ausschnitt aufweist, der zum Durchführen eines starren Segments bestimmt ist, welches die Richtungsdüse enthält.

4. Freizeit-Wasserfahrzeug gemäß Anspruch 1, **dadurch gekennzeichnet, dass** das starre Segment durch einen Mast verlängert wird, der einen Sonnenschirm trägt.

5. Freizeit-Wasserfahrzeug gemäß einem beliebigen der vorangehenden Ansprüche, **dadurch gekennzeichnet, dass** der Antrieb aus einem Motor geringer Leistung in Verbindung mit einer Wasseransaugschraube besteht, die in einem Ansauggehäuse angeordnet ist, das in eine Düse mit sich verjüngendem Querschnitt und schraubenförmiger Wand mündet.

6. Freizeit-Wasserfahrzeug gemäß Anspruch 5, **dadurch gekennzeichnet, dass** die Schraube drei Schaufeln in Form schraubenförmiger Rampen aufweist, die eine nahezu zylindrische Nabe verlängern.

7. Freizeit-Wasserfahrzeug gemäß Anspruch 6, **dadurch gekennzeichnet, dass** die Düse in der Zone mit großem Querschnitt eine Wasseraufnahme für die Kühlung des Motors aufweist.

8. Freizeit-Wasserfahrzeug gemäß einem beliebigen der vorangehenden Ansprüche, **dadurch gekennzeichnet, dass** die Schale am Rand eine Felge aufweist, um eine aufblasbare Hülle aufzunehmen, und dadurch, dass der Antrieb ein Antrieb vom Typ Hydrojet ist, bestehend aus einem Motor schwacher Leistung mit einer Wasseransaugschraube in einem Ansauggehäuse, das in den Boden der Schale mündet, während der Ausgang des Ansauggehäuses in eine Düse mündet.

9. Freizeit-Wasserfahrzeug gemäß einem beliebigen der vorangehenden Ansprüche, **dadurch gekennzeichnet, dass** der Steuergriff (12) gegliedert auf einer halbkugelförmigen Schale (52) angeordnet ist, die beweglich auf einem halbkugelartigen Sockel (53) angeordnet ist.

10. Freizeit-Wasserfahrzeug gemäß Anspruch 9, **dadurch gekennzeichnet, dass** dieser Sockel (53) eine ringförmige Schurre (55) für die Aufnahme der Wassertropfen und des Staubs aufweist.

## Claims

1. A nautical leisure craft constituted by a rigid hull fitted with a thruster **characterised in that** the thruster is of the rotatable water-jet type associated with a water suction propeller placed in a suction box emerging in the bottom of the hull, the output of the suction box emerging in a nozzle, the suction box comprising an inlet component (22) composed of an inner tubular part (24) and a base (25) having a fixation disc (26) on the bottom of the frame extended by a tubular part (27), the connection between the inner tubular part (24) on which the nozzle (21) is fixed, and the outer part (25) being made by a resilient joint (28) providing the fixing, vibration transmission limitation and sealing functions.

2. A nautical leisure craft according to claim 1, **characterised in that** the hull has a peripheral rim to receive an annular shaped air bag.

3. A nautical leisure craft according to claim 1 or 2 **characterised in that** the inflatable air bag has an annular shape having in its rear part a cut for the passage of a rigid segment including the directional nozzle.

4. A nautical leisure craft according to claim 1 **characterised in that** the rigid segment is extended by a mast supporting a sun visor.

5. A nautical leisure craft according to any one of the previous claims **characterised in that** the thruster is constituted by a low power motor associated with a water suction propeller placed in a suction box emerging in the bottom of the hull, the output of the suction box emerging in a nozzle having a tapered cross-section and a helical wall.

6. A nautical leisure craft according to claim 5 **characterised in that** the propeller has three blades in the form of helixes extending an approximately cylindrical hub.

7. A nautical leisure craft according to claim 6 **characterised in that** the nozzle has in the zone of large cross-section a water intake for cooling the motor.

8. A nautical leisure craft according to any one of the previous claims **characterised in that** the hull has a peripheral rim to receive an inflatable air bag, and **in that** the thruster is of the rotatable water-jet type constituted by a low power motor associated with a water suction propeller placed in a suction box emerging in the bottom of the hull, the output of the suction box emerging in a nozzle.

9. A nautical leisure craft according to any one of the previous claims **characterised in that** the control lever (12) is articulated on a hemispherical cup (52) mobile relative to a hemispherical base (53).

10. A nautical leisure craft according to claim 9 **characterised in that** this base (53) has an annular trough (55) for the collection of drops of water and dust.
